# EUROPÄISCHE PATENTANMELDUNG

(11) **EP 2 011 759 A1**
(43) Veröffentlichungstag der Anmeldung: **07.01.2009**
(21) Anmeldenummer: 07111603.2
(22) Anmeldetag: 03.07.2007
(51) Int. Cl.: B66B 5/14

(54) **Vorrichtung und Verfahren zum Betrieb eines Aufzugs**

(71) Anmelder: INVENTIO AG, 6052 Hergiswil (CH)
(72) Erfinder: Kostka, Miroslav, 6275, Ballwil (CH)
(74) Vertreter: Gaussmann, Andreas

(57) **Zusammenfassung**

Nach einem erfindungsgemäßen Verfahren zum Betrieb eines Aufzugs wird ein Fahrbetrieb verhindert, wenn festgestellt wird, dass eine Aufzuglast (L) einen Grenzwert überschreitet. Im Normalbetrieb ist der Grenzwert gleich einem Basisgrenzwert (G1). Wenn festgestellt wird, dass eine Sondersituation, insbesondere eine Evakuierungssituation oder eine Spitzenverkehrssituation vorliegt, wird in einen Sondersituationsmodus umgeschaltet. In dem Sondersituationsmodus ist der Grenzwert gleich einem zweiten Grenzwert (G2), welcher höher als der Basisgrenzwert (G1) ist.

## Beschreibung

Die vorliegende Erfindung betrifft eine Vorrichtung und ein Verfahren zum Betrieb eines Aufzugs, wobei ein Fahrbetrieb verhindert wird, wenn festgestellt wird, dass eine Aufzugslast einen Grenzwert überschreitet.

Beispielsweise aus der WO 99/50165 ist eine sog. Überlaststeuerung bekannt. Hierbei wird die Aufzuglast mittels eines Lastsensors erfasst. Wenn diese einen Basisgrenzwert übersteigt, wird ein Fahrbetrieb unterbunden, indem ein Schließen der Aufzugtüren verhindert wird. Gleichzeitig wird ein akustisches Signal ausgegeben, das auf die Überlast hinweist. Erst wenn der Lastsensor erfasst, dass die Aufzuglast den Basisgrenzwert nicht mehr übersteigt, schließen die Türen und der Fahrbetrieb wird aufgenommen, wobei das Überlastsignal deaktiviert wird.

Hierdurch wird sichergestellt, dass die für einen sicheren Aufzugbetrieb vorgegebenen Grenzwerte bezüglich Belastung der Tragmittel, Antriebs- und Bremsleistungen des Antriebs, Brems- und Haltekräfte der Bremseinrichtung und dergleichen nicht überschritten werden. Dabei sind diese Grenzwerte aus Sicherheitsgründen in der Regel eher niedrig gewählt, indem bei der Auslegung die mechanisch und antriebstechnisch theoretisch erreichbaren Werte durch Sicherheitsfaktoren größer 1 dividiert werden, bevor sie mit den Lasten verglichen werden, die im Normalbetrieb maximal auftreten.

Ebenfalls beispielsweise aus der genannten WO 99/50165 ist es bekannt, Aufzüge auch für die Evakuierung von Personen, beispielsweise im Brandfall oder einer Bombendrohung, zu nutzen. Ab einer gewissen Gebäudehöhe kann so eine Evakuierung, insbesondere auch behinderter oder älterer Menschen, schneller als über herkömmliche Fluchtwege, wie Treppen, erfolgen. Bei extrem hohen Gebäuden bilden Aufzüge mithin nahezu die einzige Möglichkeit, das Gebäude rasch genug zu evakuieren.

Insbesondere in solchen Situationen, in denen das Risiko eines Versagens des Aufzuges aufgrund einer Überlastung gegenüber den Folgen einer nicht rechtzeitigen Evakuierung von Personen in den Hintergrund tritt, verhindern die aus Sicherheitsgründen auf Basis des Normalbetriebs bewusst niedrig gewählten Grenzwerte die Ausnutzung der vollen, technisch möglichen Beförderungskapazität des Aufzuges. Ähnliches gilt auch für andere Situationen, beispielsweise kurzzeitig auftretende Spitzenverkehrssituationen, in denen die für den Normalbetrieb sinnvollen niedrigen Grenzwerte die Aufzugkapazität unnötig einschränken.

Aufgabe der vorliegenden Erfindung ist es daher, die Beförderungskapazität eines Aufzugs in Sondersituationen zu erhöhen.

Zur Lösung dieser Aufgabe ist ein Verfahren nach dem Oberbegriff des Anspruchs 1 durch dessen kennzeichnende Merkmale weitergebildet.
Des Weiteren wird die Aufgabe durch ein Verfahren zum Betrieb eines Aufzugs gemäss Anspruch 13 gelöst.
Anspruch 10 stellt die zugehörige Vorrichtung zur Durchführung eines erfindungsgemäßen Verfahrens unter Schutz.

Erfindungsgemäß wird im Normalbetrieb eine herkömmliche Überlaststeuerung durchgeführt, d.h. ein Fahrbetrieb verhindert, wenn festgestellt wird, dass eine Aufzuglast einen Basisgrenzwert überschreitet. Der Basisgrenzwert kann dabei insbesondere der sog. Nennlast entsprechen und beispielsweise mit der aktuell aufgenommenen Nutzlast oder dem momentanen Gesamtgewicht einer Aufzugkabine des Aufzugs verglichen werden. Diese Aufzuglast kann in an sich bekannter Weise beispielsweise durch eine Kraftmesseinrichtung an einem Tragmittel, der Aufzugkabine, einem Antrieb des Aufzugs und/oder einer Bremseinrichtung des Aufzugs erfasst werden.

Wenn festgestellt wird, dass eine Sondersituation vorliegt, wird in einen Sondersituationsmodus umgeschaltet. Eine solche Sondersituation kann insbesondere vorliegen, wenn das Gebäude, das durch den Aufzug bedient wird, evakuiert werden soll. Dies kann beispielsweise anhand eines Evakuierungsalarmes erfasst werden, der beispielsweise manuell über entsprechende Notfallschalter und/oder automatisch beispielsweise über Brandmelder, Erdbebenmelder oder dergleichen ausgelöst werden kann.

Eine Sondersituation im Sinne der vorliegenden Erfindung kann beispielsweise auch zusätzlich oder alternativ eine Spitzenverkehrssituation sein, in der, vorzugsweise kurzzeitig, deutlich über dem Durchschnitt liegende Beförderungskapazitäten erforderlich sind. Eine Sondersituation im Sinne der vorliegenden Erfindung kann insbesondere eine sog. Abwärtsspitze sein, bei der überdurchschnittlich viel Nutzlast abwärts befördert werden muss, da hierbei die Belastung insbesondere für den Antrieb niedriger ist.

Daneben sind jedoch auch andere Sondersituationen denkbar, die vorliegende Erfindung beschränkt sich insofern nicht auf Evakuierungs- und Spitzenverkehrssituationen.

Erfindungsgemäß ist nun vorgesehen, dass in dem Sondersituationsmodus der Grenzwert, bei dessen Überschreitung durch die Aufzuglast ein Fahrbetrieb verhindert wird, durch einen zweiten Grenzwert ersetzt wird, der höher als der Basisgrenzwert ist, der im Normalbetrieb zugrunde gelegt wird.

Hierdurch wird ein Fahrbetrieb des Aufzugs erst bei Überschreiten des höheren zweiten Grenzwertes verhindert, so dass der Aufzug bei jeder Fahrt höhere Nutzlasten befördern kann. Hiermit werden mechanische und antriebstechnische Reserven, die ein Aufzug aufgrund der Auslegung unter Berücksichtigung von Sicherheitsfaktoren aufweist, gezielt ausgenutzt. Dies ist möglich, da, wie vorstehend ausgeführt, bei der Auslegung von Aufzügen in der Regel relativ hohe Sicherheitsfaktoren berücksichtigt werden, die Aufzüge theoretisch also höhere Aufzuglasten bewältigen können. Insbesondere in einer Evakuierungssituation, in der das Versagensrisiko gegenüber den Schäden bei nicht rechtzeitiger Evakuierung in der Regel in den Hintergrund tritt, kann so die Beförderungskapazität gesteigert werden.

Aufzüge werden im Allgemeinen für länger dauernden und häufigeren Normalbetrieb ausgelegt. Höhere Belastungen, die nur kurzzeitig bzw. selten auftreten, können von den Komponenten des Aufzugs jedoch im Allgemeinen verkraftet werden. So stellt beispielsweise bei Elektromotoren die Erwärmung im Dauerbetrieb die limitierende Größe dar, so dass diese kurzzeitig teilweise deutlich höhere Leistungen erbringen können. Daher wird in einer bevorzugten Ausführung der vorliegenden Erfindung auch in Spitzenverkehrssituationen mit überdurchschnittlichen Anforderungen an die Beförderungskapazität in den Sondersituationsmodus umgeschaltet.

Die Umschaltung in den Sondersituationsmodus erfolgt bevorzugt automatisch, sobald das Vorliegen einer Sondersituation festgestellt wird. Zusätzlich oder alternativ kann auch manuell, beispielsweise durch Einsatzkräfte im Falle einer Evakuierung, in den Sondersituationsmodus umgeschaltet werden.

Vorteilhafterweise wird der Fahrbetrieb dadurch verhindert, dass ein Schließen einer Tür des Aufzugs verhindert wird. Übliche Aufzugsteuerungen verhindern ein Losfahren der Aufzugkabine, solange eine Aufzugtür noch geöffnet ist. Bei offenen Kabinen kann dies beispielsweise die Schachttür auf einem Stockwerk sein, auf dem die Aufzugkabine gerade hält. Bei geschlossenen Kabinen mit Kabinentüren kann ein Fahrbetrieb verhindert werden, solange eine oder mehrere Kabinentüren und/oder eine oder mehrere Schachttüren des Aufzugs offen sind. Zusätzlich oder alternativ kann ein Fahrbetrieb auch auf andere Weise, beispielsweise durch direkte Blockierung einer Brems-, Halte- und/oder Antriebseinrichtung verhindert werden.

Bevorzugt wird ein zweites Signal ausgegeben, wenn der Fahrbetrieb verhindert wird, da die Aufzuglast den Grenzwert, im Normalbetrieb also den Basisgrenzwert und im Sondersituationsmodus den zweiten Grenzwert, überschreitet. Dieses Signal kann gleichermaßen visuell, akustisch oder auf andere Weise wahrnehmbar sein und signalisiert den sich bereits in der Aufzugkabine befindenden und/oder noch hinzukommenden Personen, dass die zulässige Aufzuglast bereits überschritten ist und ein Fahrbetrieb verhindert wird, solange die Aufzuglast nicht unter den zulässigen Grenzwert gesenkt wird.

Hierzu kann das zweite Signal gleichermaßen innerhalb der Aufzugkabine und/oder außerhalb, beispielsweise in der Nähe einer Schachttür, ausgegeben werden. Bevorzugt zeigt das Signal an, um wie viel der zulässige Grenzwert überschritten ist (beispielsweise gewichtsmäßig in kg) und/oder wie viele Personen (beispielsweise unter Zugrundelegung eines Durchschnittspersonengewichtes) aussteigen müssen, um den Grenzwert zu unterschreiten. Alternativ oder zusätzlich kann die aktuelle erfasste Aufzuglast angezeigt werden, so dass Benutzer des Aufzugs erkennen, dass sich diese durch Entfernen von Personen bzw. Nutzlast aus der Aufzugkabine reduzieren lässt.

In einer bevorzugten Ausführung der vorliegenden Erfindung wird im Sondersituationsmodus dann, wenn festgestellt wird, dass die Aufzuglast einen dritten Grenzwert überschreitet, ein erstes Signal ausgegeben, das anzeigt, dass die für die Sondersituation zulässige maximale Aufzuglast nahezu erreicht ist. Wie das zweite Signal kann das erste Signal gleichermaßen optisch, akustisch oder auf andere Weise ausgegeben werden und beispielsweise ein bloßes Warnsignal (beispielsweise das Aufleuchten einer Warnlampe und/oder das Ertönen eines Warntones) umfassen oder differenzierter die Differenz der aktuellen und der maximal zulässigen Aufzuglast (beispielsweise als Gewicht oder Durchschnittspersonen) anzeigen.

Der dritte Grenzwert kann beispielsweise dem Basisgrenzwert entsprechen, so dass in diesem Fall das erste Signal anzeigt, dass die maximale Aufzuglast für den Normalbetrieb bereits erreicht ist. Gleichermaßen kann der dritte Grenzwert etwas höher gewählt sein als der Basisgrenzwert, solange er unterhalb des zweiten Grenzwertes liegt, bei dem ein Fahrbetrieb verhindert wird. Alternativ kann der dritte Grenzwert auch niedriger als der Basisgrenzwert gewählt sein, um rechtzeitig vor Erreichen der maximalen Aufzuglast bereits eine sich abzeichnende Überlastung anzuzeigen und weitere Personen vom Zustieg abzuhalten.

Solange nur der dritte, nicht jedoch der zweite Grenzwert überschritten wird, kann der Aufzug auch im Sondersituationsmodus normal betrieben werden. Insbesondere kann eine Türraumüberwachung weiterhin ein Schließen der Tür nur freigeben, wenn festgestellt wird, dass sich keine Personen oder Hindernisse im Bereich der Aufzugtüren befinden. Hierzu kann die Türraumüberwachung den Raum zwischen Aufzugtüren (Kabinen- und/oder Schachttüren) oder den in deren Nähe liegender Raum, beispielsweise mittels Lichtvorhang oder Photozelle, überwachen. Zusätzlich oder alternativ kann eine Türraumüberwachung auch Signale einer Türoffenhaltetaste berücksichtigen, durch die manuell die Aufzugtüren offen gehalten werden.

Bevorzugt kann in dem Sondersituationsmodus der Aufzug auch in einem vom Normalbetrieb abweichenden ersten Betriebsmodus betrieben werden, wenn festgestellt wird, dass die Aufzuglast den dritten Grenzwert überschreitet. In diesem ersten Betriebsmodus kann die Antriebsleistung des Aufzugs, sein Fahrprofil, sein Bremsverhalten und dergleichen an die höhere Aufzuglast angepasst werden. Beispielsweise kann die Aufzugsteuerung der höheren, den dritten Grenzwert überschreitenden Aufzuglast dadurch Rechnung tragen, dass die Aufzugkabine langsamer beschleunigt, früher abgebremst und/oder durch stärkere Bremskräfte gehalten wird.

Zusätzlich oder alternativ zu der Ausgabe des ersten Signals und/oder dem Betreiben des Aufzugs im ersten Betriebsmodus kann in einer bevorzugten Ausführung der vorliegenden Erfindung ein vierter Grenzwert vorgesehen sein. Wenn festgestellt wird, dass die Aufzuglast diesen vierten Grenzwert, der niedriger als der zweite Grenzwert ist, überschreitet, kann die Türraumüberwachung deaktiviert und mit einem Schließen der Aufzugtüren begonnen werden. Dabei bleibt bevorzugt eine Schließkraftbegrenzung der Aufzugtüren aktiv und verhindert eine Verletzung von Personen oder eine Beschädigung von Hindernissen durch die sich schließenden Aufzugtüren, indem bei Erreichen einer Schließkraftgrenze der Schließvorgang abgebrochen und, bevorzugt, die Aufzugtür wieder - wenigstens teilweise - geöffnet wird, wonach vorteilhafterweise unverzüglich mit einem erneuten Schließversuch begonnen wird. Dieser als "Drängelsteuerung" bekannte Modus signalisiert, ggf. zusätzlich zum ersten Signal, dass der vierte Grenzwert überschritten worden ist und verhindert effektiver eine weitere Beladung der Aufzugkabine.

Auch im Normalbetrieb kann ein solcher Drängelmodus (auch als "Finaltimer-Funktion" bezeichnet) erfolgen: stellt die Türraumüberwachung fest, dass der Schließbereich der Aufzugtüren über eine bestimmte Zeitdauer hinaus dauernd blockiert ist, wird mit einem Schließen der Aufzugtüren begonnen, wobei sich die Aufzugtüren wenigstens teilweise wieder öffnen, sobald die Schließkraftgrenze erreicht wird, um anschließend einen neuen Schließversuch zu beginnen.

Im Gegensatz zum Normalbetrieb wird im Sondersituationsmodus jedoch vorteilhafterweise unverzüglich, d.h. unabhängig von der Freigabe der Türraumüberwachung, mit dem Schließen der Aufzugtüren im Drängelmodus begonnen, sobald die Aufzugkabine einen Fahrbefehl erhalten hat und/oder der vierte Grenzwert überschritten wurde. Wird also der vierte Grenzwert überschritten, kann durch den Drängelmodus automatisch der Zustrom in die Aufzugkabine unterbrochen werden, die dann einen Fahrbefehl abwarten kann. Dies stellt sicher, dass die Aufzugkabine in der Sondersituation eine möglichst große Nutzlast aufnimmt.

Gleichermaßen kann die Türraumüberwachung auch deaktiviert werden, sobald in den Sondersituationsmodus umgeschaltet ist, so dass unabhängig vom Überschreiten eines Grenzwertes sofort mit dem Schließen der Aufzugtüren begonnen wird, sobald die Aufzugkabine einen Fahrbefehl erhalten hat, um möglichst rasch mit der Passagierbeförderung zu beginnen und auf diese Weise die Kapazität zu erhöhen.

Im Normalbetrieb und/oder im Sondersituationsmodus kann die Drängelsteuerung bevorzugt in einen Dauerdrängelmodus umschalten, in dem dauernd mit einer zulässigen Maximalschließkraft gegen das Hindernis gedrückt wird, wenn eine vorbestimmte Anzahl von Schließversuchen bereits ausgeführt worden ist, ohne dass sich die Aufzugtüren vollständig geschlossen haben. Die Aufzugtüren drücken in diesem Dauerdrängelmodus dann dauernd gegen das Hindernis im Schließbereich. Blockiert das Hindernis trotzdem weiterhin für eine vorbestimmte Zeitdauer das Schließen der Aufzugtüren, kann der Aufzug, vorzugsweise im Normalbetrieb, auch komplett blockiert werden, da dies auf ein nicht durch "Drängeln" entfernbares Hindernis hinweist. Haben sich die Aufzugtüren trotz Dauerdrängeln nach einer vorbestimmten Zeit noch immer nicht geschlossen, kann ein Alarm ausgegeben werden, durch den beispielsweise eine Wartungsperson informiert wird.

Bevorzugt schließen sich im Drängelmodus die Aufzugtüren langsamer als im Normalfall, um Benutzer nicht zu überraschen. Durch diese Drängelsteuerung kann insbesondere ein im Wesentlichen kontinuierlicher Zustrom in die Aufzugkabine mit sanfter Gewalt unterbrochen werden. Treten Personen, die sich im Schließbereich der Aufzugtüren befinden und die ohne Deaktivierung einer Türraumüberwachung ein Schließen der Aufzugtüren verhindern und damit einer weiteren Beladung der Aufzugkabine Vorschub leisten würden, aufgrund der sich schließenden, i.e. "drängelnden" Aufzugtüren aus dem Schließbereich heraus, können die Aufzugtüren sich schließen und die Aufzugkabine ihren Fahrbetrieb aufnehmen.

Besonders bevorzugt wird die Drängelsteuerung fortgesetzt, bis die Aufzugtüren sich geschlossen haben, d.h., sofern aufgrund der Schließkraftbegrenzung die Aufzugtüren, die auf ein Hindernis im Schließbereich getroffen sind, sich wieder geöffnet haben, beginnen sie unverzüglich selbständig mit einem weiteren Schließversuch, bis die Aufzugstüren erfolgreich geschlossen wurden. Die Aufzugtüren können hierbei bei Erreichen einer Maximalschließkraft entweder vollständig wieder geöffnet oder gleichermaßen auch nur um einen geringeren Betrag in Öffnungsrichtung bewegt werden, so dass sie sich nur teilweise wieder öffnen und so der nächste Schließversuch rascher beginnt.

Die vorstehend beschriebene Ausführungform kann alternativ zu der vorhergehend beschriebenen Ausführung verwirklicht werden. Das heißt, anstelle der Ausgabe des ersten Signals kann der Drängelmodus ausgeführt werden. Bevorzugt sind beide Ausführungen jedoch miteinander kombiniert, wobei der vierte Grenzwert dann höher als der dritte Grenzwert, jedoch weiterhin niedriger als der zweite Grenzwert, gewählt ist. Damit wird im Sondersituationsmodus zunächst bei Überschreiten des dritten Grenzwertes das erste Signal ausgegeben. Führt dies bereits dazu, dass keine weiteren Personen einsteigen, können die Türen bei aktiver Türraumüberwachung geschlossen und der Fahrbetrieb aufgenommen werden. Verhindern weiterhin zusteigende Personen aufgrund der noch aktiven Türraumüberwachung ein Schließen der Aufzugtür, wird anschließend der vierte Grenzwert überschritten und der Aufzug beginnt mit dem Drängelmodus, der nachdrücklicher auf die bevorstehende Überschreitung der maximalen Aufzuglast hinweist und insbesondere geeignet ist, einen im Wesentlichen kontinuierlichen Zustrom in die Aufzugkabine zu unterbrechen. Führt dies zum Erfolg und die Aufzugkabinen haben sich geschlossen, kann der Aufzug seinen Fahrbetrieb aufnehmen.

Unabhängig davon, ob ein dritter Grenzwert vorgesehen ist, kann der Aufzug in einem vom Normalbetrieb abweichenden zweiten Betriebsmodus betrieben werden, wenn festgestellt wird, dass die Aufzuglast den vierten Grenzwert überschreitet. Wie zum ersten Betriebsmodus ausgeführt, kann hierbei die Aufzugsteuerung der höheren Aufzuglast beispielsweise durch früheres bzw. stärkeres Bremsen, langsameres Beschleunigen, höhere Brems- bzw. Haltekräfte oder dergleichen Rechnung tragen. Der zweite Betriebsmodus kann sich von dem vorstehend erläuterten ersten Betriebsmodus unterscheiden, indem die höhere Aufzuglast berücksichtigt wird. Während für den ersten Betriebsmodus eine Aufzuglast zugrunde zu legen ist, die über dem dritte, jedoch noch unter dem vierten Grenzwert liegt, ist der zweite Betriebsmodus für eine Aufzuglast ausgelegt, die über dem vierten Grenzwert liegt.

Der vierte Grenzwert beträgt vorteilhafterweise wenigstens 110 %, bevorzugt wenigstens 120 % und besonders bevorzugt wenigstens 125 % des Basisgrenzwertes, der vorteilhafterweise der Nennlast des Aufzugs entsprechen kann.

Der zweite Grenzwert beträgt vorteilhafterweise wenigstens 110 %, bevorzugt wenigstens 120 %, weiter bevorzugt wenigstens 125 % und besonders bevorzugt wenigstens 130 % des Basisgrenzwertes.

Ein erfindungsgemäßes Verfahren kann in vielfältiger Weise in einer Vorrichtung implementiert sein, die den Betrieb des Aufzugs steuert, wobei der Begriff "Steuern" gleichermaßen auch ein "Regeln" umfassen kann. Insbesondere kann das Verfahren in einer zentralen Aufzugsteuerung oder einer einzelnen Kabinensteuerung umgesetzt sein. So kann beispielsweise der Fahrbetrieb gleichermaßen von einer Aufzugsteuerung verhindert werden, die eine von mehreren autonomen Aufzugkabinen steuert, oder von einer zentralen Aufzugsteuerung, die mehrere, insbesondere alle Aufzugkabinen eines Aufzugssystems steuert.

Weitere Aufgaben, Vorteile und Merkmale der vorliegenden Erfindung ergeben sich aus den Unteransprüchen und dem nachfolgenden Ausführungsbeispiel.

Ein schematisiertes Ausführungsbeispiel der Erfindung ist im Folgenden anhand der beigefügten Zeichnung erläutert.
- Fig. 1:: zeigt eine Übersicht über die beim Ausführungsbeispiel zur Anwendung gelangenden Grenzwerte für die Aufzuglast.
- Fig. 2:: ein Ablaufdiagramm eines Verfahrens zum Betrieb eines Aufzugs nach einer Ausführungsform der vorliegenden Erfindung.

In Fig. 1 sind die beim Ausführungsbeispiel zur Anwendung gelangenden Grenzwerte G1, G2, G3, G4 für die Aufzuglast L in der Reihenfolge ihrer Höhe dargestellt. Der Basisgrenzwert G1 ist der Grenzwert, bei dessen Überschreitung ein Fahrbetrieb des Aufzugs im Normalbetrieb verhindert wird. Der Grenzwert G2 ist der Grenzwert, bei dessen Überschreitung ein Fahrbetrieb des Aufzugs im Sondersituationsmodus verhindert wird. Die Grenzwerte G3 bzw. G4 steuern die Aktivierung von speziellen Betriebsmodi im Sondersituationsmodus, in welchen gewisse Betriebsparameter der aktuellen Aufzuglast L angepasst werden.

In Fig. 2 ist die Abfolge einzelner Verfahrensschritte eines Verfahrens nach einer Ausführung der vorliegenden Erfindung schematisch dargestellt. Die einzelnen Schritte können beispielsweise in einem Mikrocontroller oder in Form eines in einer CPU ablaufenden Programms implementiert sein. Verschiedene Teile des Verfahrens können dezentral auch von unterschiedlichen Einrichtungen ausgeführt werden, die hierzu bevorzugt miteinander kommunizieren können.

Fig. 2 zeigt eine derzeit besonders bevorzugte Ausführung der vorliegenden Erfindung. Einzelne Abschnitte des Verfahrens können jedoch bei einem erfindungsgemäßen Verfahren entfallen.

Beginnend mit Schritt S100 wird, wenn ein Aufzug einen Fahrbefehl (beispielsweise durch Drücken einer Etagentaste in einer Aufzugkabine) erhalten hat, zunächst geprüft, ob eine Sondersituation S vorliegt.

Das Vorliegen einer Sondersituation kann beispielsweise festgestellt werden, wenn ein Evakuierungsalarm manuell (beispielsweise durch Betätigung einer Nottaste) oder automatisch (beispielsweise durch eine Branddetektionseinrichtung) erfasst worden ist.

Wird in Schritt S100 festgestellt, dass keine Sondersituation S vorliegt (S100: N), geht das Verfahren zu Schritt S110 über, in dem geprüft wird, ob eine Aufzuglast L einen Basisgrenzwert G1 überschreitet. Als Basisgrenzwert G1 ist im Ausführungsbeispiel die Nennlast der Aufzugkabine des Aufzugs gewählt. Die Aufzuglast L wird in an sich bekannter Weise durch eine Krafterfassungseinrichtung, beispielsweise durch Dehnmessstreifen, erfasst, die beispielsweise an einem Verbindungselement zwischen einem Tragriemen und der Aufzugkabine oder zwischen Kabinenboden und Kabinenkörper angeordnet sind.

Wird in Schritt S110 festgestellt, dass die Aufzuglast L den Basisgrenzwert G1 nicht überschreitet (S110: N), wird das Schließen der Aufzugtüren (Kabinen- und Schachttüren) eingeleitet. Hierzu wird in Schritt S120 durch eine Türraumüberwachung (nicht dargestellt) festgestellt, ob der Schließbereich zwischen den Aufzugtüren sowie der Raum in der Nähe dieses Schließbereichs vor und hinter den Aufzugtüren frei ist. Gibt die Türraumüberwachung das Schließen der Türen frei (S120: Y), wird in Schritt S130 ein Türschließantrieb betätigt, um die Aufzugtüren mit einer ersten Geschwindigkeit zu schließen (Close 1). Sofern hierbei eine zulässige Schließkraft FM nicht erreicht wird (S135: N), da die sich schließenden Aufzugtüren nicht auf ein Hindernis treffen, werden die Aufzugtüren vollständig geschlossen (S140: Y). Dann kann die Aufzugkabine ihren normalen Fahrbetrieb aufnehmen (S150).

Treffen die Aufzugtüren beim Schließen auf ein Hindernis, das dem Schließen der Aufzugtüren einen zu hohen Widerstand entgegensetzt, so erreicht die Schließkraft F eine maximal zulässige Schließkraft FM (S135: Y). Daraufhin werden die Aufzugtüren wieder wenigstens teilweise geöffnet (S160) und die Aufzugsteuerung kehrt zu Schritt S100 zurück. Hat sich an der Situation nichts geändert, wird ein erneuter Schließversuch unternommen, wobei zuvor ein vorgegebener Zeitraum verstreicht (nicht dargestellt).

Mit dem erstmaligen Beginn des Türschließens (S130) nach Erhalt des Fahrbefehls wird zugleich ein Timer TIMER 1 in Gang gesetzt (S132), der die normale Zeit, die zum Schließen der Aufzugtüren einschließlich einer vorbestimmten Anzahl von Drängelversuchen und gegebenenfalls einer zulässigen Zeitdauer für ein Dauerdrängeln erforderlich ist, herunterzählt. Sind nach Ablauf dieses Timers TIMER 1, d.h. nach Ablauf einer vorbestimmten Zeit, die Aufzugtüren noch nicht vollständig geschlossen (kein Y in S140), so wird ein Alarm ausgegeben (nicht dargestellt), der beispielsweise eine Wartungsperson informiert, die das blockierende Hindernis dann manuell entfernt.

Wenn in Schritt S120 die Türraumüberwachung feststellt, dass der Schließbereich zwischen den Aufzugtüren nicht frei ist oder sich ein Hindernis im Türraum, d.h. im Schließbereich oder nahe vor oder hinter dem Schließbereich, befindet, gibt sie das Schließen der Aufzugtüren nicht frei (S120: N). Dann wird der Türschließantrieb nicht aktiviert, sondern die Aufzugsteuerung kehrt zu Schritt S100 zurück. Hat sich an der Situation nichts geändert, durchläuft die Aufzugsteuerung erneut die Schritte S100 bis S120, bis das Hindernis aus dem Türraum entfernt ist und die Türraumüberwachung das Schließen der Tür freigibt (S120: Y). Verstreicht hierbei eine vorbestimmte Zeitdauer, während der die Türraumüberwachung das Schließen der Aufzugtüren nicht freigibt, wird in einen Drängelmodus geschaltet und trotzdem mit dem Schließen begonnen (nicht dargestellt).

Wird in Schritt S110 im Normalbetrieb festgestellt, dass die Aufzuglast L den Basisgrenzwert G1 überschreitet (S110: Y), wird ein Schließen der Aufzugtüren verhindert (S300). Dies führt dazu, dass ein Fahrbetrieb des Aufzugs verhindert wird, solange die Aufzugtüren geöffnet sind. Im anschließenden Schritt S310 wird ein zweites Signal SGNL2 ausgegeben, das den in der Aufzugkabine befindlichen Passagieren anzeigt, dass die zulässige Aufzuglast überschritten ist. Hierzu kann in der Aufzugkabine ein Display aufleuchten, welches die Überschreitung der zulässigen maximalen Aufzuglast in kg in einer Warnfarbe, beispielsweise rot, anzeigt. Zugleich kann ein akustisches Warnsignal in Form eines Dauertons ausgegeben werden, solange das Schließen der Türen aufgrund der Überlaststeuerung verhindert wird (S310). Die Aufzugsteuerung kehrt zu Schritt S100 zurück, so dass das Schließen der Aufzugtüren (S300) verhindert und die Ausgabe des Signals SGNL2 (S310) aufrechterhalten wird, bis so viele Passagiere die Aufzugkabine verlassen haben, dass die Aufzuglast L den Basisgrenzwert G1 nicht mehr überschreitet (S110: N).

Wenn in Schritt S100 festgestellt wird, dass eine Sondersituation vorliegt (S100: Y), wird in den Sondersituationsmodus umgeschaltet, der im Ablaufdiagramm nach Fig. 2 durch Schrittnummern beginnend mit 200, angedeutet ist. Hierbei wird zunächst in Schritt S200 festgestellt, ob die Aufzuglast L einen dritten Grenzwert G3 überschreitet. Der Grenzwert G3 ist hier beispielsweise gleich dem Basisgrenzwert G1 gewählt, kann diesen jedoch auch unter- oder überschreiten. Überschreitet die Aufzuglast L den dritten Grenzwert G3 nicht (S200: N), wird wie im vorstehend beschriebenen Normalbetrieb verfahren, d.h. es wird überprüft, ob der Türraum frei ist (S120), die Türen werden geschlossen (S130) und der Fahrbetrieb wird aufgenommen (S150), wenn die Türraumüberwachung das Schließen der Aufzugtüren freigibt (S120: Y). Gibt die Türraumüberwachung das Schließen der Türen nicht frei (S120: N) oder wird beim Schließen die zulässige maximale Schließkraft FM erreicht (S135: Y), da sich ein Hindernis im Schließbereich befindet, bleiben bzw. werden die Türen geöffnet und die Aufzugsteuerung kehrt zu Schritt S100 zurück. Auch im Sondersituationsmodus kann der Aufzug also wie im Normalbetrieb betrieben werden, solange die Aufzuglast L den dritten Grenzwert G3, der dem Basisgrenzwert G1 entspricht, nicht überschreitet. In einer nicht dargestellten Abwandlung kann im Sonderbetriebsmodus (S100: Y) Schritt S120 auch übersprungen, d.h. die Türraumüberwachung deaktiviert und unverzüglich mit dem Schließen der Aufzugtüren begonnen werden (S130), sobald die Aufzugkabine einen Fahrbefehl erhalten hat.

Überschreitet im Sondersituationsmodus die Aufzuglast L den dritten Grenzwert G3 (S200: Y), wird ein erstes Signal SGNL1 ausgegeben (S210). Dieses entspricht im Ausführungsbeispiel teilweise dem oben beschriebenen zweiten Signal SGNL2, d.h. es wird optisch in der Aufzugkabine in einer von der Warnfarbe abweichenden Farbe, beispielsweise grün, die Differenz zwischen tatsächlicher Aufzuglast L und zulässigem Grenzwert G2 angezeigt, jedoch noch kein Warnton ausgegeben.

Da das erste Signal SGNL1 noch kein Überschreiten der im Sondersituationsmodus maximal zulässigen Aufzuglast G2 anzeigt, sondern nur auf eine bevorstehende Überlastung hinweist, wird das erste Signal SGNL1 auch außerhalb der Aufzugkabine in der Nähe der Schachttüren ausgegeben, um weitere Personen darüber zu informieren, dass die betreffende Aufzugkabine noch nicht maximal beladen ist, die maximal möglich Nutzlast jedoch bereits nahezu erreicht ist.

Anschließend wird in Schritt S220 überprüft, ob die Aufzuglast L auch einen vierten Grenzwert G4 überschreitet, der 125 % des Basisgrenzwertes G1 beträgt. Ist dies nicht der Fall (S220: N), liegt die Aufzuglast L zwischen dem dritten und vierten Grenzwert G3 und G4. Dementsprechend passt die Aufzugsteuerung im Schritt S225 den Betriebsmodus an, indem sie einen vom Normalbetrieb abweichenden ersten Betriebsmodus MOD1 auswählt. In diesem ersten Betriebsmodus wird die Aufzugkabine langsamer beschleunigt und früher abgebremst, um der den Basisgrenzwert G1 überschreitenden Aufzuglast L > G3 Rechnung zu tragen. Im Übrigen wird der Aufzug wie im Normalbetrieb betrieben, d.h. die Tür wird geschlossen und der Fahrbetrieb aufgenommen, wenn die Türraumüberwachung das Schließen frei gibt (S120: Y) und die Aufzugtüren sich schließen konnten (S140: Y), ohne ihre begrenzte maximale Schließkraft FM zu erreichen (S135: N). Andernfalls bleiben bzw. werden die Aufzugtüren (wieder) wenigstens teilweise geöffnet und der Verfahrensablauf kehrt zu Schritt S100 zurück. Solange sich an der Situation nichts ändert, wartet die Aufzugsteuerung, die weiterhin das erste Signal SGNL1 ausgibt, das anzeigt, dass die maximale Aufzuglast nahezu erreicht ist, darauf, dass der Türraum frei wird (S120) bzw. die Aufzugtüren sich aufgrund ihrer maximalen Schließkraft schließen (S140) und nimmt dann den Fahrbetrieb in dem ersten Betriebsmodus MOD1 auf (S150).

In der nicht dargestellten Abwandlung wird im Sonderbetriebsmodus (S100: Y) stets, d.h. auch dann, wenn der vierte Grenzwert G4 nicht überschritten wird (S220: N), Schritt S120 übersprungen, d.h. die Türraumüberwachung deaktiviert und unverzüglich mit dem Schließen der Aufzugtüren begonnen (S130), sobald die Aufzugkabine einen Fahrbefehl erhalten hat.

Wird in Schritt S220 festgestellt, dass die Aufzuglast auch den vierten Grenzwert G4 überschreitet (S220: Y), wird im darauf folgenden Schritt S230 überprüft, ob die Aufzuglast L auch den zweiten Grenzwert G2 überschreitet, der 130 % des Basisgrenzwertes G1 beträgt.

Übersteigt die Aufzuglast L auch den zweiten Grenzwert G2 (S230: Y), d.h. 130 % der Nennlast, wird wie beim Überschreiten der Nennlast G1 im Normalbetrieb (S110: Y) ein Schließen der Aufzugtüren und damit ein Fahrbetrieb verhindert (S300) und das zweite Signal SGNL2 ausgegeben (S310). Im Unterschied zum ersten Signal (SGNL1), das nur auf eine bevorstehende Überlastung der Aufzugkabine hinweist, zeigt das zweite Signal SGNL2 an, dass die maximal zulässige Aufzuglast für den jeweiligen Betriebsmodus (Normalbetrieb oder Sondersituationsmodus) bereits überschritten ist. Dies kann beispielsweise zusätzlich zu der andersfarbigen optischen Anzeige der Differenz zwischen Aufzuglast und zulässigem Grenzwert (SGNL 1) durch den akustischen Warnton, durch das Aufleuchten einer entsprechenden Mitteilung, eines entsprechenden Symbols oder einer entsprechenden Warnlampe unterstrichen werden.

Anschließend kehrt die Ablaufsteuerung zu Schritt S100 zurück. Solange sich an der Situation nichts ändert, d.h. die Aufzuglast L den zweiten Grenzwert G2 überschreitet (S230: Y), wird ein Schließen der Aufzugtüren (S300) und damit ein Fahrbetrieb des Aufzugs verhindert und das zweite Signal SGNL2 ausgegeben (S310).

Durch die Berücksichtigung des höheren zweiten Grenzwertes G2, der das 1,3-Fache des Basisgrenzwertes G1 beträgt, wird ein Fahrbetrieb des Aufzugs in dem Sondersituationsmodus, insbesondere bei einer Evakuierung des Gebäudes durch den Aufzug, erst dann verhindert, wenn dessen Tragfähigkeit, Antriebs- und Bremsleistung auch bei Zugrundelegung eines geringeren Sicherheitsfaktors überschritten würde. Damit kann in der Sondersituation die Beförderungskapazität des Aufzugs deutlich erhöht werden. Bei der Wahl des zweiten Grenzwertes ist eine Abwägung zwischen dem Versagensrisiko, bedingt durch einen niedrigeren Sicherheitsfaktor und damit eine niedrigere Sicherheitsreserve bezüglich beispielsweise Tragfähigkeit, Treibfähigkeit, Antriebs- und/oder Bremsleistung, und dem Schaden bei einer nicht rechtzeitigen Evakuierung abzuwägen.

Wird als Sondersituation beispielsweise eine Spitzenverkehrssituation berücksichtigt, kann für die Auswahl des zweiten Grenzwertes beispielsweise anstelle des Dauerbetriebes ein Kurzzeitbetrieb eines als Antrieb wirkenden Elektromotors und/oder anstelle der Dauerfestigkeit eine Zeitfestigkeit einzelner mechanischer Komponenten zugrunde gelegt werden.

Wird in Schritt S230 festgestellt, dass die Aufzuglast L den zweiten Grenzwert G2 nicht überschreitet (S230: N), kann der Fahrbetrieb mit dem geringeren Sicherheitsfaktor, jedoch gleichwohl noch sicher durchgeführt werden. Vorzugsweise wird dieser jedoch eingeschränkt, indem in einen zweiten Betriebsmodus MOD2 umgeschaltet wird (S240), in dem im Vergleich zum ersten Betriebsmodus MOD1 noch langsamer beschleunigt und noch früher abgebremst wird, um die (noch) höhere Aufzuglast L > G4 zu berücksichtigen.

Liegt das Aufzuggewicht zwischen dem vierten und dem zweiten Grenzwert G4 < L < G2 (S220: Y und S230: N), kann, wie vorstehend ausgeführt, der Fahrbetrieb, ggf. in einem geänderten Betriebsmodus MOD2, noch sicher durchgeführt werden. Doch sollte eine weitere Beladung der Aufzugkabine begrenzt oder verhindert werden. Daher wird in diesem Fall ein Drängelbetrieb durchgeführt, indem ein Türschließantrieb unabhängig davon aktiviert wird (S250), ob eine Türraumüberwachung das Schließen der Aufzugtüren freigibt oder nicht. Um noch zusteigende Personen nicht durch sich rasch schließende Aufzugtüren zu erschrecken, werden die Aufzugtüren im Drängelmodus mit reduzierter Geschwindigkeit geschlossen (S250: CLOSE2), wobei die maximale Schließkraft wie im Normalmodus begrenzt ist. Können sich die Türen unter dieser maximalen Schließkraft schließen (S260: Y), wird anschließend der Fahrbetrieb in dem zweiten Betriebsmodus MOD2 aufgenommen (S270).

Treffen die Aufzugtüren während des Schließens auf ein Hindernis, das sie mit ihrer maximal zulässigen Schließkraft nicht überwinden können, d.h. erreicht die Schließkraft F einen maximal zulässigen Wert FM (S255: Y), werden sie wieder mindestens teilweise geöffnet (S280). Die Aufzugsteuerung kehrt dann zum Schritt S100 zurück. Hat sich an der Situation nichts geändert, d.h. liegt die Aufzuglast L weiterhin unter dem zweiten Grenzwert G2 (S230: N), wird der Türschließantrieb erneut aktiviert (S250). Im Gegensatz zum vorstehend beschriebenen Normalmodus wird hierbei kein vorgegebener Zeitraum abgewartet, sondern mit dem erneuten Schließen der Aufzugtüren unverzüglich begonnen, nachdem sich diese wenigstens teilweise geöffnet haben, d.h. die Aufzugtüren "drängeln". Hierdurch wird ein Zustrom in die Aufzugkabine mit sanfter Gewalt unterbrochen und den Aufzugbenutzern, die das erste Signal SGNL1, insbesondere in einer Paniksituation, übersehen oder ignorieren, auf haptische Weise klar gemacht, dass eine Überlastung des Aufzugs und damit eine Verhinderung des Fahrbetriebes bei weiterer Beladung bevorsteht.

Bleiben die Drängelversuchen über einen vorbestimmten Zeitraum hinaus erfolglos, d.h. wird in Schritt S255 eine vorbestimmte Zeitlang "Y" festgestellt, so geht die Aufzugsteuerung in ein Dauerdrängeln über, in dem sich die Aufzugtüren bei Erreichen der maximal zulässigen Schließkraft FM nicht wieder wenigstens teilweise öffnen, sondern dauernd mit dieser Schließkraft FM gegen das Hindernis im Schließbereich drücken (nicht dargestellt). Im Gegensatz zum Normalbetrieb, in dem ebenfalls in einen solchen Dauerdrängelmodus übergegangen wird, wenn die Drängelversuchen über einen vorbestimmten Zeitraum hinaus erfolglos bleibt, d.h. in Schritt S135 eine vorbestimmte Anzahl "Y" festgestellt wird (nicht dargestellt), wird im Sonderbetriebsmodus die Aufzugkabine jedoch auch dann nicht blockiert, wenn der Dauerdrängelmodus für einen vorbestimmten Zeitraum durchgeführt wurde, ohne dass sich die Aufzugtüren vollständig schließen konnten.

Auch wenn bei Überschreiten des vierten Grenzwertes G4 nach Erhalt des Fahrbefehls erstmals mit dem Schließen der Aufzugtüren begonnen wird (S250), wird ein Timer TIMER 2 aktiviert (S252), der eine vorbestimmte Zeit herunterzählt, die beispielsweise der Zeit entspricht, die die Aufzugtüren zum vollständigen Schließen benötigen, wenn eine vorbestimmte Anzahl von Drängelversuchen und gegebenenfalls eine vorbestimmte Zeitdauer des Dauerdrängelns berücksichtigt ist. Ist diese vorbestimmte Zeit verstrichen, i.e. hat der Timer TIMER 2 heruntergezählt, ohne dass sich die Aufzugtüren vollständig geschlossen haben (S260: Y), wird wiederum ein Alarm ausgegeben (nicht dargestellt), der eine Wartungsperson herbeiruft und/oder eine Aufzugleitzentrale über das Problem informiert, da davon ausgegangen werden muss, dass das Hindernis auch durch weiteres (Dauer)Drängeln nicht entfernt wird.

Das vorstehend erläuterte Verfahren stellt eine besonders bevorzugte Ausführung der vorliegenden Erfindung dar. Jedoch können einzelne Verfahrensabschnitte entfallen. Insbesondere kann die Verzweigung in Abhängigkeit von dem Überschreiten des dritten Grenzwertes (S200) und/oder die Verzweigung in Abhängigkeit des vierten Grenzwertes (S220) entfallen. Auch in diesem Fall wird die Beförderungskapazität des Aufzugs in einer Sondersituation (S100: Y) erhöht, indem dann ein Fahrbetrieb erst dann verhindert wird (S300), wenn die Aufzuglast L einen zweiten Grenzwert G2 überschreitet (S230: Y), der größer ist als der Basisgrenzwert G1, bei dessen Überschreitung im Normalbetrieb (S100: N) bereits ein Fahrbetrieb verhindert wird (S110: Y, S300). Der Aufzug kann in der Sondersituation mithin um die Differenz G2-G1 größere Aufzuglasten befördern.

## Patentansprüche

1. Verfahren zum Betrieb eines Aufzugs, wobei im Normalbetrieb ein Fahrbetrieb verhindert wird (S300), wenn festgestellt wird, dass eine Aufzuglast (L) einen Basisgrenzwert (G1) überschreitet, und wobei in einen Sondersituationsmodus umgeschaltet wird, wenn festgestellt wird, dass eine Sondersituation, insbesondere eine Evakuierungssituation oder eine Spitzenverkehrssituation vorliegt;
**dadurch gekennzeichnet, dass**
in dem Sondersituationsmodus ein Fahrbetrieb verhindert wird (S300), wenn festgestellt wird, dass die Aufzuglast (L) einen zweiten Grenzwert (G2) überschreitet, der höher als der Basisgrenzwert (G1) gesetzt ist.

2. Verfahren nach Anspruch 1, **dadurch gekennzeichnet, dass** der Fahrbetrieb verhindert wird, indem ein Schließen einer Tür des Aufzugs, insbesondere einer Kabinentür einer Aufzugkabine des Aufzugs und/oder einer Schachttür des Aufzugs verhindert wird.

3. Verfahren nach einem der vorhergehenden Ansprüche, **dadurch gekennzeichnet, dass** ein zweites Signal (SGNL 2) ausgegeben wird (S310), wenn der Fahrbetrieb verhindert wird (S300) .

4. Verfahren nach einem der vorhergehenden Ansprüche, **dadurch gekennzeichnet, dass** in dem Sondersituationsmodus ein erstes Signal (SGNL 1) ausgegeben wird (S210), wenn festgestellt wird, dass die Aufzuglast (L) einen dritten Grenzwert (G3) überschreitet.

5. Verfahren nach einem der vorhergehenden Ansprüche, **dadurch gekennzeichnet, dass** in dem Sondersituationsmodus der Aufzug in einem vom Normalbetrieb abweichenden ersten Betriebsmodus (MODE 1) betrieben wird, wenn festgestellt wird, dass die Aufzuglast (L) einen dritten Grenzwert (G3) überschreitet.

6. Verfahren nach Anspruch 4 oder 5, **dadurch gekennzeichnet, dass** der dritte Grenzwert (G3) größer oder gleich dem Basisgrenzwert (G1) und kleiner als der zweite Grenzwert (G2) ist (G2 > G3 ≧ G1).

7. Verfahren nach einem der vorhergehenden Ansprüche, **dadurch gekennzeichnet, dass** in dem Sondersituationsmodus das Schließen einer Aufzugtür eingeleitet wird (S250), wenn ein Fahrbefehl vorliegt und/oder wenn festgestellt wird, dass die Aufzuglast (L) einen vierten Grenzwert (G4) überschreitet, wobei das Schliessen eingeleitet wird, obwohl eine Türraumüberwachung ein Hindernis im Türraum detektiert.

8. Verfahren nach einem der vorhergehenden Ansprüche, **dadurch gekennzeichnet, dass** in dem Sondersituationsmodus der Aufzug in einem vom Normalbetrieb abweichenden zweiten Betriebsmodus (MODE 2) betrieben wird, wenn festgestellt wird, dass die Aufzuglast (L) einen vierten Grenzwert (G4) überschreitet.

9. Verfahren nach Anspruch 7 oder 8, **dadurch gekennzeichnet, dass** der vierte Grenzwert (G4) größer oder gleich dem Basisgrenzwert (G1) und kleiner als der zweite Grenzwert (G2) ist (G2 > G4 ≧ G1) .

10. Vorrichtung zum Betrieb eines Aufzugs zur Durchführung eines Verfahrens nach einem der vorhergehenden Ansprüche, mit
- einer Lasterfassungseinrichtung zur Erfassung einer Aufzuglast (L);
- einer Umschalteinrichtung zum Umschalten in einen Sondersituationsmodus, wenn festgestellt wird, dass eine Sondersituation, insbesondere eine Evakuierungssituation oder eine Spitzenverkehrssituation, vorliegt, und
- einer Fahrbetriebverhinderungseinrichtung zum Verhindern eines Fahrbetriebes, wenn festgestellt wird, dass die Aufzuglast (L) einen momentan zugeordneten Grenzwert überschreitet;
**dadurch gekennzeichnet, dass**
die Vorrichtung eine Grenzwertsauswahleinrichtung umfasst, die im Normalbetrieb den Basisgrenzwert (G1) und im Sondersituationsmodus den höheren zweiten Grenzwert (G2) als Grenzwert für eine Verhinderung des Fahrbetriebs auswählt.

11. Vorrichtung nach Anspruch 10, **dadurch gekennzeichnet, dass** sie eine Signalausgabeeinrichtung umfasst, die ein zweites Signals (SGNL 2) ausgibt, wenn der Fahrbetrieb verhindert wird.

12. Vorrichtung nach einem der vorhergehenden Ansprüche 10 bis 11, **dadurch gekennzeichnet, dass** sie eine Betriebsmodusauswahleinrichtung umfasst, die im Sondersituationsmodus einen vom Normalbetrieb abweichenden Betriebsmodus (MODE 1, MODE 2) aktivieren kann.

13. Verfahren zum Betrieb eines Aufzugs, insbesondere nach einem der Ansprüche 1 - 9, wobei ein Fahrbetrieb verhindert wird, wenn festgestellt wird, dass eine Aufzuglast (L) einen Grenzwert überschreitet.
